# EUROPÄISCHE PATENTANMELDUNG

(11) **EP 4 600 417 A1**
(43) Veröffentlichungstag der Anmeldung: **13.08.2025**
(21) Anmeldenummer: 25150759.6
(22) Anmeldetag: 08.01.2025
(51) Int. Cl.: D06F 39/10, D06F 58/22

(54) **VERFAHREN ZUR ERMITTLUNG EINES BELADUNGSGRADES EINES PARTIKELSPEICHERS EINES HAUSHALTSGERÄTS**

(30) Priorität: 06.02.2024 DE 102024201044
(71) Anmelder: BSH Hausgeräte GmbH, 81739 München (DE)
(72) Erfinder: Kerner, Simon, 13409 Berlin (DE)

(57) **Zusammenfassung**

Die Erfindung betrifft ein Verfahren zur Ermittlung eines Beladungsgrades eines Partikelspeichers eines Haushaltsgeräts, wobei mindestens eine Größe bestimmt und anhand der mindestens einen Größe der Beladungsgrad des Partikelspeichers ermittelt wird. Dabei wird als Größe je eine Zustandsgröße einer Komprimiervorrichtung herangezogen, in welcher mit Anforderung einer Komprimierung des komprimierbar gestalteten Partikelspeichers ein elastisches Element der Komprimiervorrichtung expandiert wird, woraufhin der Partikelspeicher zwischen dem elastischen Element und einem umliegenden Gehäuse der Komprimiervorrichtung komprimiert wird. Die je eine Zustandsgröße steht jeweils in Abhängigkeit zu einem Volumen des Partikelspeichers und wird jeweils im Zuge der Komprimierung des Partikelspeichers bestimmt.

## Beschreibung

Die Erfindung betrifft ein Verfahren zur Ermittlung eines Beladungsgrades eines Partikelspeichers eines Haushaltsgeräts, bevorzugt eines Wäschebehandlungsgeräts, wobei mindestens eine Größe bestimmt und anhand der mindestens einen Größe der Beladungsgrad des Partikelspeichers ermittelt wird. Des Weiteren betrifft die Erfindung ein Steuergerät, ein Computerprogrammprodukt sowie einen Datenträger.

Aufgrund der gestiegenen Belastung der Umwelt mit Mikroplastik werden seit einigen Jahren unterschiedlichste Maßnahmen ergriffen, um Mikroplastik zu reduzieren bzw. zu vermeiden. Während bei Pflegeprodukten, wie beispielsweise Cremes, Duschgelen oder auch Zahnpasta die Verwendung von Mikroplastikteilchen nach Möglichkeit reduziert wurde, um Belastungen des Abwassers mit Mikroplastik zu reduzieren, kommen im Bereich moderner Wäschebehandlungsgeräte häufig Partikelfiltereinrichtungen zur Anwendung, über welche bei dem jeweiligen Wäschebehandlungsgerät Partikel in Form von Mikroplastik und auch Flusen jeweils aus einem ab- oder umzupumpenden Prozessfluid abgeschieden werden können und dann üblicherweise in einem Partikelspeicher der jeweiligen Partikelfiltereinrichtung zurückgehalten werden. Hierdurch kann zum Beispiel beim Waschen synthetischer Kleidung, welche Kunststoffe wie Polyacryl oder Polyester enthält, eine Belastung des Abwassers mit Mikroplastik reduziert werden. Um dabei stets ein zuverlässiges Abscheiden von Partikeln und Flusen aus dem Prozessfluid über die jeweilige Partikelfiltereinrichtung zu gewährleisten, wird teilweise ein Beladungsgrad des Partikelspeichers überwacht, wobei dann üblicherweise ab Erfassung eines bestimmten Beladungsgrades eine Reinigung bzw. ein Entleeren bzw. ein Austausch des Partikelspeichers veranlasst oder angefordert wird.

Aus der DE 10 2017 215 132 A1 geht ein Verfahren hervor, im Rahmen von welchem ein Beladungsgrad eines Partikelspeichers eines Haushaltsgeräts ermittelt werden kann. Zum einen kann es sich bei dem Haushaltsgerät dabei um eine Waschmaschine handeln, bei welcher Prozessfluid in Form von Waschwasser beim Abpumpen über eine den Partikelspeicher aufweisenden Partikelfiltereinrichtung geführt wird, um Mikroplastik aus dem Waschwasser abzuscheiden. Zum anderen kann das Haushaltsgerät auch als Wäschetrockner vorliegen, bei welchem das Prozessfluid als Prozessluft in einem Kreislauf geführt und dabei zum Abscheiden von Partikeln aus der Prozessluft über die Partikelfiltereinrichtung geleitet wird. Bei einer Variante der DE 10 2017 215 132 A1 wird ein zu erwartender Beladungsgrad des Partikelspeichers berechnet, indem mithilfe eines Spektrometers als Größen die Textilart und -menge der im Wäschebehandlungsgeräte befindlichen Textilien bestimmt und im Folgenden anhand dieser Größen der zu erwartende Beladungsgrad des Partikelspeichers bestimmt wird. Bei einer anderen Variante der DE 10 2017 215 132 A1 wird der Beladungsgrad des Partikelspeichers hingegen direkt an der Partikelfiltereinrichtung ermittelt, indem an der Partikelfiltereinrichtung ein Spektrometer vorgesehen ist, über welches durch den Partikelspeicher aufgenommene Partikel erfassbar sind und dadurch der Beladungsgrad des Partikelspeichers bestimmt werden kann.

Ausgehend vom vorstehend beschriebenen Stand der Technik ist es nun die Aufgabe der vorliegenden Erfindung eine Ermittlung eines Beladungsgrades eines Partikelspeichers bei einem Haushaltsgerät mit möglichst niedrigem Aufwand zu realisieren, wobei der Beladungsgrad dabei aber gleichzeitig möglichst genau ermittelbar sein soll.

Diese Aufgabe wird ausgehend vom Oberbegriff des Anspruchs 1 in Verbindung mit dessen kennzeichnenden Merkmalen gelöst. Die hierauf folgenden, abhängigen Ansprüche geben jeweils vorteilhafte Weiterbildungen der Erfindung wieder. Ein Steuergerät, mittels welchem ein erfindungsgemäßes Verfahren durchführbar ist, ist ferner Gegenstand der Ansprüche 10 und 11. Zudem betrifft Anspruch 12 ein Computerprogrammprodukt, während Anspruch 13 einen Datenträger zum Gegenstand hat.

Gemäß der Erfindung wird bei einem Verfahren zur Ermittlung eines Beladungsgrades eines Partikelspeichers eines Haushaltsgeräts, bevorzugt eines Wäschebehandlungsgerät, mindestens eine Größe bestimmt, wobei im Folgenden anhand der mindestens einen Größe der Beladungsgrad des Partikelspeichers ermittelt wird.

Das Haushaltsgerät, bei welchem das erfindungsgemäße Verfahren zur Anwendung kommt, liegt bevorzugt als Wäschebehandlungsgerät vor, wobei dieses Wäschebehandlungsgerät dabei konkret als Waschmaschine, Wäschetrockner oder Waschtrockner ausgeführt sein kann. Dabei weist das Haushaltsgerät einen Partikelspeicher auf, welcher dafür vorgesehen ist, aus einem Prozessfluid des Haushaltsgeräts herausgefilterte Partikel aufzunehmen, wobei das Prozessfluid im Betrieb des Haushaltsgeräts zur Durchführung einer Funktion des Haushaltsgeräts verwendet wird. Für das Abscheiden von Partikeln aus dem Prozessfluid wird dieses dabei bevorzugt zumindest zeitweise, d.h. zumindest in bestimmten Prozessschritten des Haushaltsgeräts, über eine Partikelfiltereinrichtung geführt, welcher der insbesondere Partikelspeicher zugeordnet ist. Ist das Haushaltsgerät als Waschmaschine ausgeführt, so liegt das Prozessfluid bevorzugt als Flüssigkeit in Form von Wasser oder Waschlauge vor, wobei ein Führen der Flüssigkeit über die Partikelfiltereinrichtung dabei insbesondere beim Abpumpen der Flüssigkeit aus einem Laugenbehälter der Waschmaschine vorgenommen wird. Hingegen handelt es sich bei Ausgestaltung des Haushaltsgeräts als Wäschetrockner bei dem Prozessfluid um Prozessluft, welche bei Ausführung des Wäschetrockners als Kondensations- oder Wärmepumpentrockner zumindest bei einzelnen Prozessschritten im Kreis gefördert und bei dieser Kreisförderung über die Partikelfiltereinrichtung geführt wird. Im Falle einer Ausführung des Haushaltsgeräts als Waschtrockner kann das Prozessfluid hingegen je nach Prozessschritt des Waschtrockners als Wasser oder Waschlauge oder als Prozessluft vorliegen.

Der Partikelspeicher ist insbesondere dafür vorgesehen, aus dem Prozessfluid des Haushaltsgeräts abgeschiedene Partikel aufzunehmen und zurückzuhalten. Bevorzugt ist der Partikelspeicher dabei Teil einer Partikelfiltereinrichtung, welche einem Abscheiden von Partikeln aus dem über die Partikelfiltereinrichtung geführten Prozessfluid dient und bei der das Prozessfluid insbesondere durch ein oder mehrere Filterelemente hindurchgeleitet wird. Dies findet hierbei bevorzugt zumindest in bestimmten Prozessschritten des Haushaltsgeräts statt. Ganz besonders bevorzugt ist die Partikelfiltereinrichtung dabei dazu ausgestaltet, Partikel in Form von Mikroplastikteilchen und Flusen aus dem Prozessfluid abzuscheiden.

Im Rahmen des erfindungsgemäßen Verfahrens wird mindestens eine Größe bestimmt, wobei diese mindestens eine bestimmte Größe im Folgenden dann zur Ermittlung des Beladungsgrades des Partikelspeichers herangezogen wird. Im Rahmen der Erfindung kann dabei genau eine Größe bestimmt werden, welche im Folgenden zur Ermittlung des Beladungsgrades des Partikelspeichers herangezogen wird, wobei alternativ dazu aber auch eine Bestimmung mehrerer Größen im Rahmen der Erfindung denkbar wäre, basierend auf welchen im Weiteren dann die Ermittlung des Beladungsgrades durchgeführt wird. Im zweitgenannten Fall kann die Ermittlung des Beladungsgrades dabei jeweils unabhängig zueinander über die jeweilige Größe vollzogen oder aber aus einer Größe mindestens eine weitere Größe bestimmt und diese im Folgenden dann zur Ermittlung des Beladungsgrades herangezogen werden.

Die Erfindung umfasst nun die technische Lehre, dass als Größe je eine Zustandsgröße einer Komprimiervorrichtung herangezogen wird, in welcher mit Anforderung einer Komprimierung des komprimierbar gestalteten Partikelspeichers ein elastisches Element der Komprimiervorrichtung expandiert wird, woraufhin der Partikelspeicher zwischen dem elastischen Element und einer umliegenden Gehäuse der Komprimiervorrichtung komprimiert wird. Dabei steht die je eine Zustandsgröße jeweils in Abhängigkeit zu einem Volumen des Partikelspeichers und wird jeweils im Zuge der Komprimierung des Partikelspeichers bestimmt.

Mit anderen Worten wird die mindestens eine Größe also in Form je einer Zustandsgröße herangezogen, die einer Komprimiervorrichtung zugeordnet ist und dabei im Zuge einer Komprimierung des Partikelspeichers in der Komprimiervorrichtung ermittelt wird. Zum Komprimieren ist der Partikelspeicher komprimierbar ausgeführt, d.h. der Partikelspeicher kann in der Komprimiervorrichtung zusammengedrückt werden, wobei das Komprimieren dabei in der Komprimiervorrichtung über ein elastisches Element herbeigeführt wird, welches für das Komprimieren gezielt expandiert wird und hierdurch den Partikelspeicher zwischen sich und einem umliegenden Gehäuse der Komprimiervorrichtung zusammendrückt. Die jeweils herangezogene Zustandsgröße ist dabei abhängig von einem Volumen des Partikelspeichers.

Das erfindungsgemäße Vorgehen zur Ermittlung des Beladungsgrades des Partikelspeichers hat dabei den Vorteil, dass durch die Verwendung der je einen Zustandsgröße der Komprimiervorrichtung zum einen zumindest mit guter Näherung auf den Beladungsgrad des Partikelspeichers geschlossen werden kann, da sich mit zunehmender Beladung des Partikelspeichers auch dessen Volumen und in der Folge die je eine Zustandsgröße der Komprimiervorrichtung beim Komprimieren des Partikelspeichers ändert. Da hierbei eine Erfassung unmittelbar im Bereich des Partikelspeichers stattfindet, lässt sich dies mit einer höheren Genauigkeit verwirklichen, als bei Ermittlung des Beladungsgrades basierend auf einer Größe wie der Textilbeschaffenheit oder Textilmenge. Dennoch kann aber auf eine zusätzliche Sensorik verzichtet werden, die den Beladungsgrad direkt an dem Partikelspeicher erfasst, wodurch sich das erfindungsgemäße Verfahren mit niedrigem Aufwand realisieren lässt. Prinzipiell kann mittels des erfindungsgemäßen Verfahrens auch erkannt werden, ob überhaupt ein Partikelspeicher eingesetzt ist. Zudem kann im Rahmen des erfindungsgemäßen Verfahrens auch ein Defekt des elastischen Elements bzw. eine Undichtigkeit bei der Komprimiervorrichtung erkannt werden.

Erfindungsgemäß ist der Partikelspeicher komprimierbar ausgeführt, wobei dies insbesondere dafür verwirklicht ist, um durch Komprimieren des Partikelspeichers Flüssigkeit und hierbei insbesondere Wasser aus dem Partikelspeicher herauszudrücken. Dazu ist die Komprimiervorrichtung so gestaltet, dass der Partikelspeicher zwischen dem elastischen Element und einem umliegenden Gehäuse der Komprimiervorrichtung aufgenommen ist und das elastische Element zum Komprimieren des Partikelspeichers gezielt expandiert werden kann. Dies hat zur Folge, dass der Partikelspeicher beim Expandieren des elastischen Elements zwischen dem Element und dem umliegenden Gehäuse eingequetscht wird und es hierdurch zum Ausdrücken der Flüssigkeit aus dem Partikelspeicher kommt. Da die Beladung des Partikelspeichers mit Partikeln Einfluss auf das durch den Partikelspeicher eingenommene Volumen hat, ändert sich mit der Beladung des Partikelspeichers auch die je eine Zustandsgröße, so dass hierdurch ein Rückschluss auf dem Beladungsgrad des Partikelspeichers möglich ist. Der Partikelspeicher ist insbesondere sackartig gestaltet.

Entsprechend einer Ausführungsform der Erfindung wird als Zustandsgröße eine Ausdehnung des elastischen Elements bestimmt, wobei im Folgenden anhand der Ausdehnung des elastischen Elements der Beladungsgrad des Partikelspeichers ermittelt wird. Bevorzugt wird dabei aus der Ausdehnung das Volumen des Partikelspeichers ermittelt. Denn bei bekannten Abmessungen des umliegenden Gehäuses der Komprimiervorrichtung und Ermittlung der im Zuge der Komprimierung stattfindenden Ausdehnung des elastischen Elements kann problemlos auf das im Zuge der Komprimierung erreichte Volumen des Partikelspeichers geschlossen werden. Durch Abgleich mit einem Volumens eines vollständig leeren Partikelspeichers ist hierdurch eine Aussage über den Beladungsgrad möglich. Dies lässt sich in vorteilhafter Weise mit niedrigem Aufwand realisieren. Besonders bevorzugt wird die Ausdehnung des elastischen Elements über mindestens einen am elastischen Element jeweils vorgesehenen Dehnungsmessstreifen erfasst. Dadurch lässt sich die Ausdehnung des elastischen Elements auf besonders zuverlässige Weise ermitteln.

Gemäß einer hierzu alternativen oder ggf. auch ergänzenden Ausgestaltungsmöglichkeit der Erfindung wird als Zustandsgröße je eine Kraft ermittelt, mit welcher durch das elastische Element im Zuge der Expansion und/oder einer auf die Expansion folgenden Entspannung des elastischen Elements auf den Partikelspeicher eingewirkt wird. Im Folgenden wird anhand der je einen Kraft dann der Beladungsgrad des Partikelspeichers ermittelt. Auch hierdurch kann der Beladungsgrad des Partikelspeichers problemlos rechnerisch aus der je einen Kraft errechnet werden, mit welcher das elastische Element in der Komprimiervorrichtung auf den komprimierbar gestalteten Partikelspeichers einwirkt. Bevorzugt werden hierbei jeweilige Federkonstanten/Steifigkeiten der Materialien berücksichtigt.

In Weiterbildung der vorgenannten Ausführungsform wird die je eine Kraft über einer Zeit der Expansion und/oder der auf die Expansion folgenden Entspannung des elastischen Elements ausgewertet. Dadurch lässt sich erkennen, wann das elastische Element am Partikelspeicher anliegt und Druck auf diesen ausübt, wodurch der Beladungsgrad des Partikelspeichers bestimmbar ist.

Bevorzugt wird die je eine Kraft mithilfe mindestens eines zwischen elastischem Element und Partikelspeicher und/oder zwischen Partikelspeicher und Gehäuse vorgesehenen Dehnungsmessstreifens gemessen. Hierdurch kann jeweils eine zuverlässige Ermittlung der Kraft verwirklicht werden, wobei ein Dehnungsmessstreifen dabei zwischen dem elastischen Element und dem Partikelspeicher, ein Dehnungsmessstreifen zwischen dem Partikelspeicher und dem umliegenden Gehäuse der Komprimiervorrichtung oder sowohl zum einen ein Dehnungsmessstreifen zwischen dem elastischen Element und dem Partikelspeicher, als zum anderen auch ein Dehnungsmessstreifen zwischen dem Partikelspeicher und dem umliegenden Gehäuse vorgesehen sein kann.

Bei Verwendung von mindestens einem Dehnungsmessstreifen wird der jeweilige Dehnungsmessstreifen dann bevorzugt in einer Brückenschaltung ausgewertet, wodurch eine Messung der jeweiligen Zustandsgröße problemlos mit einer ausreichenden Genauigkeit für die Bestimmung des Beladungsgrades möglich ist.

Es ist eine weitere Ausführungsform der Erfindung, dass der ermittelte Beladungsgrad mit einem Grenzwert abgeglichen wird, wobei bei Überschreitung des Grenzwerts mindestens eine Maßnahme eingeleitet wird. In vorteilhafter Weise kann die Ermittlung des Beladungsgrades dadurch dazu herangezogen werden, ab einem definierten Grad der Beladung eine oder mehrere unterschiedliche Maßnahmen durchzuführen, insbesondere um im Weiteren zukünftig einen nach wie vor ordnungsgemäßen Betrieb des Haushaltsgeräts zu garantieren. So ist es eine Weiterbildung dieser Ausführungsform, dass als Maßnahme eine Mitteilung an einer Anzeige des Haushaltsgeräts ausgegeben wird, um eine Bedienperson des Haushaltsgeräts auf einen zumindest demnächst notwendigen Austausch oder eine zumindest demnächst notwendige Reinigung des Partikelspeichers hinzuweisen.

Gegenstand der Erfindung ist zudem ein Steuergerät für ein Haushaltsgerät, bei welchem es sich insbesondere um ein Wäschebehandlungsgerät handelt. Dieses Steuergerät ist dabei dazu eingerichtet ist, einen Beladungsgrad eines komprimierbaren Partikelspeichers zu ermitteln, welcher in einer Komprimiervorrichtung durch Expansion eines elastischen Elements zwischen dem elastischen Element und einem Gehäuse der Komprimiervorrichtung komprimiert werden kann. Des Weiteren ist das Steuergerät dazu ausgebildet, den Beladungsgrad anhand mindestens einer Zustandsgröße der Komprimiervorrichtung zu ermitteln, die jeweils in Abhängigkeit zu einem Volumen des Partikelspeichers steht, und dazu die mindestens eine Zustandsgröße im Zuge der Komprimierung des Partikelspeichers jeweils zu bestimmen. Im Weiteren kann das Steuergerät dann noch dazu eingerichtet sein, eine oder mehrere der vorgenannten Varianten eines erfindungsgemäßen Verfahrens zur Ermittlung eines Beladungsgrads eines Partikelspeichers zu verwirklichen.

Das erfindungsgemäße Verfahren lässt sich auch als Computerprogrammprodukt verkörpern, welches, wenn es auf einem Prozessor, beispielsweise einem Prozessor eines vorgenannten Steuergeräts läuft, den Prozessor softwaremäßig anleitet, die zugeordneten erfindungsgegenständlichen Verfahrensschritte durchzuführen. In diesem Zusammenhang gehört auch ein computerlesbares Medium zum Gegenstand der Erfindung, auf dem ein vorstehend beschriebenes Computerprogrammprodukt abrufbar gespeichert ist.

Eine vorteilhafte Ausführungsform der Erfindung, die nachfolgend erläutert wird, ist in den Zeichnungen dargestellt. Es zeigt:
- Fig. 1: eine schematische Ansicht eines Wäschebehandlungsgeräts;
- Fig. 2: eine schematische Darstellung einer Komprimiervorrichtung einer Partikelfiltereinrichtung des Wäschebehandlungsgeräts aus Fig. 1; und
- Fig. 3: ein Ablaufdiagramm eines Verfahrens zur Ermittlung eines Beladungsgrades eines Partikelspeichers der Partikelfiltereinrichtung des Wäschebehandlungsgeräts aus Fig. 1, entsprechend einer Ausführungsform der Erfindung.

Aus Fig. 1 geht eine schematische Ansicht eines Wäschebehandlungsgeräts 1 hervor, bei welchem es sich um eine Waschmaschine oder einen Waschtrockner handeln kann. Das Wäschebehandlungsgerät 1 umfasst ein Gerätegehäuse 2, in welchem eine Trommel 3 drehbar gelagert aufgenommen ist. Die Trommel 3 dient bei dem Wäschebehandlungsgerät 1 der Aufnahme von zu behandelnden Wäschestücken, wobei der Trommel 3 für eine Behandlung eingebrachter Wäschestücke Prozessfluid in Form von Flüssigkeit über eine Zulaufleitung 4 zugeleitet werden kann. Dazu ist über die Zulaufleitung 4 eine Verbindung der Trommel 3 zu einer Einspülschale 5 hergestellt, in welcher zugeführtes Wasser mit Waschmittel oder Waschhilfsmittel versetzt werden kann, bevor über die Zulaufleitung 4 eine Zuführung der Flüssigkeit zu der Trommel 3 erfolgt. Somit kann es sich bei der der Trommel 3 zugeführten Flüssigkeit neben Wasser auch insbesondere um Waschlauge handeln.

Zum Ende eines Prozessschritts bzw. der Wäschebehandlung kann die Flüssigkeit abgepumpt werden, wobei dieses Abpumpen dabei über eine Pumpe 6 vorgenommen wird, über welche die abzupumpende Flüssigkeit zunächst zu einer Partikelfiltereinrichtung 7 gefördert wird, bevor die Flüssigkeit über eine Abpumpleitung 8 im Weiteren aus dem Gerätegehäuse 2 des Wäschebehandlungsgeräts 1 abgeführt wird. Über die Partikelfiltereinrichtung 7 können dabei vor dem Abführen Partikel aus der abgepumpten Flüssigkeit abgeschieden werden, wobei hierbei insbesondere Mikroplastikteilchen und Flusen entfernt werden, die im Zuge der Wäschebehandlung in die Flüssigkeit eingebracht worden sind.

Zum Speichern der abgeschiedenen Partikel ist die Partikelfiltereinrichtung 7 zudem mit einem Partikelspeicher 9 ausgestattet, welcher komprimierbar gestaltet und zudem in Fig. 2 schematisch angedeutet ist. Dabei ist der Partikelspeicher 9 in einer Komprimiervorrichtung 10 angeordnet, welche in Fig. 2 gezeigt ist und einem Komprimieren des Partikelspeichers 9 dient, um durch gezieltes Ausdrücken des Partikelspeichers 9 Flüssigkeit aus diesem zu entfernen und dadurch eine Speicherkapazität des Partikelspeichers 9 zu steigern sowie einen möglichst trockenen Filterkuchen zu erhalten. Konkret ist der Partikelspeicher 9 dabei in der Komprimiervorrichtung 10 zwischen einem elastischen Element 11 und einem umliegenden Gehäuse 12 der Komprimiervorrichtung 10 aufgenommen. Dabei kann das elastische Element 11 mittels Druckluft, die zu diesem Zweck über eine Zuführleitung 13 zugeführt wird, expandiert werden und drückt in der Folge den zwischenliegenden Partikelspeicher 9 gegen das umliegende Gehäuse 12. Hierdurch wird dann das gewünschte Komprimieren des Partikelspeichers 9 und damit das Auspressen von Flüssigkeit erreicht.

Der Betrieb des Wäschebehandlungsgeräts 1 wird vorliegend über ein ebenfalls in Fig. 1 angedeutetes Steuergerät 14 gesteuert, wobei das Steuergerät 14 in diesem Zusammenhang auch den Betrieb der Pumpe 6 und damit das Abpumpen der Flüssigkeit zur Partikelfiltereinrichtung 7 veranlasst. Hierbei ist das Steuergerät 14 dann auch dazu in der Lage, einen Beladungsgrad des Partikelspeichers 9 der Partikelfiltereinrichtung 7 zu ermitteln, um eine Bedienperson des Wäschebehandlungsgeräts 1 frühzeitig auf eine notwendige Reinigung oder einen notwendigen Austausch des Partikelspeichers 9 hinzuweisen. Das Steuergerät 14 kann die Ermittlung des Beladungsgrades dabei im Rahmen eines erfindungsgemäßen Verfahrens vornehmen, dessen Ablaufdiagramm in Fig. 3 gezeigt ist.

Das erfindungsgemäße Verfahren wird dabei mit Beginn eines zum Komprimieren des Partikelspeichers 9 eingeleiteten Betriebs der Komprimiervorrichtung 10 angestoßen. Dabei wird zunächst in einem ersten Schritt S1 zumindest eine Zustandsgröße bestimmt, die bei der Komprimiervorrichtung 10 jeweils in Abhängigkeit zu einem Volumen des Partikelspeichers 9 steht.

Gemäß einer ersten denkbaren Variante des erfindungsgemäßen Verfahrens handelt es sich bei der Zustandsgröße um eine Ausdehnung, welche das elastische Element 11 zum Ende der Komprimierung des Partikelspeichers 9 erfahren hat. Dabei kann diese Ausdehnung des elastischen Elements 11 in der Komprimiervorrichtung 10 über einen Dehnmessstreifen 15 gemessen werden, welcher auf einer Oberfläche des elastischen Elements 11 zwischen dem elastischen Element 11 und dem Partikelspeicher 9 befestigt ist.

Alternativ oder ergänzend zu der vorgenannten Variante kann in Schritt S1 als Zustandsgröße der Komprimiervorrichtung 10 auch je eine Kraft herangezogen werden, welche von dem elastischen Element 11 im Zuge seiner Expansion und/oder im Zuge seiner auf die Expansion folgenden Entspannung auf den Partikelspeicher 9 ausgeübt wird. Dabei werden insbesondere die jeweiligen Federkonstanten/Steifigkeiten der Materialien berücksichtigt. Diese je eine Kraft kann hierbei ebenfalls unter Einbeziehung von Messwerten des Dehnmessstreifens 15 und/oder mithilfe von Messwerten eines Dehnmessstreifen 16 bestimmt werden, der zwischen dem Partikelspeicher 9 und dem umliegenden Gehäuse 12 platziert ist. Die so jeweils bestimmte Kraft kann zudem auch über einer Betätigungszeit des elastischen Elements 11 bei seiner Expansion und/oder bei seiner auf die Expansion folgenden Entspannung ausgewertet werden, um zu erfassen, wann das elastische Element 11 in der Komprimiervorrichtung 10 an dem Partikelspeicher 9 anliegt.

Bei beiden Varianten wird der jeweilige Dehnungsmessstreifen 15 bzw. 16 jeweils insbesondere in einer Brückenschaltung ausgewertet.

In einem auf den Schritt S1 folgenden Schritt S2 verwertet das Steuergerät 14 dann die mindestens eine Zustandsgröße aus Schritt S1 und ermittelt hierbei den Beladungsgrad des Partikelspeichers 9, wobei dies insbesondere näherungsweise im Sinne einer Abschätzung erfolgt. Hierauf folgend wird der so ermittelte Beladungsgrad in einem weiteren Schritt S3 dann mit einem Grenzwert abgeglichen, wobei bei einem Überschreiten dieses Grenzwerts durch den ermittelten Beladungsgrad zu einem Schritt S4 übergegangen wird, während ansonsten zu einem Schritt S5 übergewechselt wird, in welchem das Verfahren zunächst beendet und erst mit nächster Inbetriebnahme der Komprimiervorrichtung 10 erneut angestoßen wird.

In Schritt S4 wird hingegen durch das Steuergerät 14 eine Maßnahme durchgeführt, indem an einer Anzeige des Wäschebehandlungsgerät eine Mitteilung ausgegeben wird, mit welcher auf die notwendige Reinigung bzw. den notwendigen Austausch des Partikelspeichers 9 hingewiesen wird. Anschließend wird das Verfahren ebenfalls zunächst beendet und erst mit nächster Inbetriebnahme der Komprimiervorrichtung 10 erneut angestoßen.

Im Rahmen der Erfindung kann die mindestens eine Zustandsgröße der Komprimiervorrichtung 10 aber auch dazu verwendet werden, um Undichtigkeiten der Zuführleitung 13 und/oder einen Defekt des elastischen Elements 11 zu erkennen oder auch ein Fehlen des Partikelspeichers 9 zu erfassen.

Mittels des erfindungsgemäßen Verfahrens kann eine Ermittlung eines Beladungsgrades eines Partikelspeichers bei einem Wäschebehandlungsgerät mit niedrigem Aufwand realisiert und dabei der Beladungsgrad gleichzeitig mit hoher Genauigkeit bestimmt werden.

### Bezugszeichenliste:

- 1: Wäschebehandlungsgerät
- 2: Gerätegehäuse
- 3: Trommel
- 4: Zulaufleitung
- 5: Einspülschale
- 6: Pumpe
- 7: Partikelfiltereinrichtung
- 8: Abpumpleitung
- 9: Partikelspeicher
- 10: Komprimiervorrichtung
- 11: elastisches Element
- 12: Gehäuse
- 13: Zuführleitung
- 14: Steuergerät
- 15: Dehnmessstreifen
- 16: Dehnmessstreifen

- S1 bis S5: Einzelschritte

## Patentansprüche

1. Verfahren zur Ermittlung eines Beladungsgrades eines Partikelspeichers (9) eines Haushaltsgeräts, bevorzugt eines Wäschebehandlungsgeräts (1), wobei mindestens eine Größe bestimmt und anhand der mindestens einen Größe der Beladungsgrad des Partikelspeichers (9) ermittelt wird, **dadurch gekennzeichnet, dass** als Größe je eine Zustandsgröße einer Komprimiervorrichtung (10) herangezogen wird, in welcher mit Anforderung einer Komprimierung des komprimierbar gestalteten Partikelspeichers (9) ein elastisches Element (11) expandiert wird, woraufhin der Partikelspeicher (9) zwischen dem elastischen Element (11) und einem umliegenden Gehäuse (12) der Komprimiervorrichtung (10) komprimiert wird, und dass die je eine Zustandsgröße jeweils in Abhängigkeit zu einem Volumen des Partikelspeichers (9) steht und jeweils im Zuge der Komprimierung des Partikelspeichers (9) bestimmt wird.

2. Verfahren nach Anspruch 1, **dadurch gekennzeichnet, dass** als Zustandsgröße eine Ausdehnung des elastischen Elements (11) bestimmt wird, wobei im Folgenden anhand der Ausdehnung des elastischen Elements (11) der Beladungsgrad des Partikelspeichers (9) ermittelt wird.

3. Verfahren nach Anspruch 2, **dadurch gekennzeichnet, dass** die Ausdehnung des elastischen Elements (11) über mindestens einen am elastischen Element (11) jeweils vorgesehenen Dehnungsmessstreifen (15) erfasst wird.

4. Verfahren nach einem der vorhergehenden Ansprüche, **dadurch gekennzeichnet, dass** als Zustandsgröße je eine Kraft ermittelt wird, mit welcher durch das elastische Element (11) im Zuge der Expansion und/oder einer auf die Expansion folgenden Entspannung des elastischen Elements (11) auf den Partikelspeicher (9) eingewirkt wird, wobei im Folgenden anhand der je einen Kraft der Beladungsgrad des Partikelspeichers (9) ermittelt wird.

5. Verfahren nach Anspruch 4, **dadurch gekennzeichnet, dass** die je eine Kraft über einer Zeit der Expansion und/oder der auf die Expansion folgenden Entspannung des elastischen Elements (11) ausgewertet wird.

6. Verfahren nach Anspruch 4 oder 5, **dadurch gekennzeichnet, dass** die je eine Kraft mithilfe mindestens eines zwischen elastischem Element (11) und Partikelspeicher (9) und/oder zwischen Partikelspeicher (9) und Gehäuse (12) vorgesehenen Dehnungsmessstreifens (15, 16) gemessen wird.

7. Verfahren nach Anspruch 3 und/oder 6, **dadurch gekennzeichnet, dass** der mindestens eine Dehnungsmessstreifen (15, 16) in einer Brückenschaltung ausgewertet wird.

8. Verfahren nach einem der vorhergehenden Ansprüche, **dadurch gekennzeichnet, dass** der ermittelte Beladungsgrad mit einem Grenzwert abgeglichen wird, wobei bei Überschreitung des Grenzwerts mindestens eine Maßnahme eingeleitet wird.

9. Verfahren nach Anspruch 8, **dadurch gekennzeichnet, dass** als Maßnahme eine Mitteilung an einer Anzeige des Haushaltsgeräts ausgegeben wird.

10. Steuergerät (14) für ein Haushaltsgerät, insbesondere für ein Wäschebehandlungsgerät (1), wobei das Steuergerät (14) dazu eingerichtet ist, einen Beladungsgrad eines komprimierbaren Partikelspeichers (9) zu ermitteln, welcher in einer Komprimiervorrichtung (10) durch Expansion eines elastischen Elements (11) zwischen dem elastischen Element (11) und einem Gehäuse (12) der Komprimiervorrichtung (10) komprimierbar ist, wobei das Steuergerät (14) dazu ausgebildet ist, den Beladungsgrad anhand mindestens einer Zustandsgröße zu ermitteln, die jeweils in Abhängigkeit zu einem Volumen des Partikelspeichers (9) steht, und die mindestens eine Zustandsgröße dabei jeweils im Zuge der Komprimierung des Partikelspeichers (9) zu bestimmen.

11. Steuergerät (14) nach Anspruch 10, welches ferner dazu eingerichtet ist, ein Verfahren nach einem oder mehreren der Ansprüche 2 bis 9 durchzuführen.

12. Computerprogrammprodukt für ein Steuergerät (14) nach Anspruch 10 oder 11, durch welches ein Verfahren nach einem oder mehreren der Ansprüche 1 bis 9 durchführbar ist, wobei eine Routine zur Ermittlung des Beladungsgrades des Partikelspeichers (9) durch entsprechende in einer Software hinterlegte Steuerungsbefehle umgesetzt ist.

13. Datenträger mit einem Computerprogrammprodukt nach Anspruch 12.
